# EUROPÄISCHE PATENTSCHRIFT

(11) **EP 3 924 677 B1**
(45) Veröffentlichungstag und Bekanntmachung des Hinweises auf die Patenterteilung: **10.06.2026**
(21) Anmeldenummer: 20703140.2
(22) Anmeldetag: 30.01.2020
(51) Int. Cl.: F25J 3/04

(54) **VERFAHREN UND ANLAGE ZUR BEREITSTELLUNG EINES ODER MEHRERER SAUERSTOFFREICHER, GASFÖRMIGER LUFTPRODUKTE**
METHOD AND APPARATUS FOR PROVIDING ONE OR MORE GASEOUS OXYGEN RICH AIR PRODUCTS
PROCÉDÉ ET INSTALLATION DE FOURNITURE D'UN OU D'UNE PLURALITÉ DE PRODUITS DÉRIVÉS DE L'AIR GAZEUX, RICHES EN OXYGÈNE

(30) Priorität: 13.02.2019 EP 19020067
(43) Veröffentlichungstag der Anmeldung: 22.12.2021
(73) Patentinhaber: Linde GmbH, 82049 Pullach (DE)
(72) Erfinder: GOLUBEV, Dimitri, 82538 Geretsried (DE)
(74) Vertreter: Grundner, Sebastian
(86) Internationale Anmeldenummer: PCT/EP2020/025039
(87) Internationale Veröffentlichungsnummer: WO 2020/164799

(56) Entgegenhaltungen:
- DE-A1- 102011 121 314
- DE-A1- 19 620 453
- FR-A1- 3 058 785
- US-A- 3 210 948
- US-A- 5 666 823

## Beschreibung

Die Erfindung betrifft ein Verfahren zur Bereitstellung eines oder mehrerer sauerstoffreicher, gasförmiger Luftprodukte und eine entsprechende Anlage gemäß den Oberbegriffen der unabhängigen Patentansprüche.

### Stand der Technik

Die Herstellung von Luftprodukten in flüssigem oder gasförmigem Zustand durch Tieftemperaturzerlegung von Luft in Luftzerlegungsanlagen ist bekannt und beispielsweise bei H.-W. Häring (Hrsg.), Industrial Gases Processing, Wiley-VCH, 2006, insbesondere Abschnitt 2.2.5, "Cryogenic Rectification", beschrieben.

Der Begriff "Luftprodukt" soll sich hier auf ein Fluid beziehen, das zumindest teilweise durch Tieftemperaturzerlegung von atmosphärischer Luft bereitgestellt wird. Ein Luftprodukt weist ein oder mehrere in der atmosphärischen Luft enthaltene Luftgase in einer abweichenden Zusammensetzung als in der atmosphärischen Luft auf. Ein Luftprodukt kann grundsätzlich in gasförmigem, flüssigem oder überkritischem Zustand vorliegen und von einem dieser Zustände in einen anderen überführt werden. Insbesondere kann ein flüssiges Luftprodukt durch Erwärmen auf einem bestimmten Druck in den gasförmigen Zustand überführt ("verdampft") oder in den überkritischen Zustand überführt ("pseudoverdampft") werden, je nachdem, ob der Druck bei der Erwärmung unterhalb oder oberhalb des kritischen Drucks liegt.

Luftzerlegungsanlagen weisen Rektifikationskolonnensysteme auf, die herkömmlicherweise als Zweikolonnensysteme, insbesondere als klassische Linde-Doppelkolonnensysteme, ausgebildet sind, aber auch als Drei- oder Mehrkolonnensysteme ausgebildet sein können. Neben den Rektifikationskolonnen zur Gewinnung von Stickstoff und/oder Sauerstoff in flüssigem und/oder gasförmigem Zustand, also den Rektifikationskolonnen zur Stickstoff-Sauerstoff-Trennung, können Rektifikationskolonnen zur Gewinnung weiterer Luftkomponenten, insbesondere der Edelgase Krypton, Xenon und/oder Argon, vorgesehen sein. Häufig werden dabei die Begriffe "Rektifikation" und "Destillation" sowie "Kolonne" und "Säule" bzw. hieraus zusammengesetzte Begriffe synonym verwendet.

Die Rektifikationskolonnen der genannten Rektifikationskolonnensysteme werden auf unterschiedlichen Drücken betrieben. Bekannte Doppelkolonnensysteme weisen eine sogenannte Hochdruckkolonne (auch als Druckkolonne, Mitteldruckkolonne oder untere Kolonne bezeichnet) und eine sogenannte Niederdruckkolonne (auch als obere Kolonne bezeichnet) auf. Die Hochdruckkolonne wird typischerweise auf einem Druck von 4 bis 7 bar, insbesondere ca. 5,3 bar, betrieben. Die Niederdruckkolonne wird auf einem Druck von typischerweise 1 bis 2 bar, insbesondere ca. 1,4 bar, betrieben. In bestimmten Fällen können in beiden Rektifikationskolonnen auch höhere Drücke eingesetzt werden. Bei den hier jeweils angegebenen Drücken handelt es sich um Absolutdrücke am Kopf der jeweils angegebenen Kolonnen.

Zur Luftzerlegung können sogenannte Haupt(luft)verdichter/Nachverdichter-(Main Air Compressor/Booster Air Compressor-, MAC-BAC-)Verfahren oder sogenannte Hochluftdruck-(High Air Pressure-, HAP-)Verfahren eingesetzt werden. Bei den Hauptverdichter/Nachverdichter-Verfahren handelt es sich um die eher konventionelleren Verfahren, Hochluftdruck-Verfahren kommen zunehmend in jüngerer Zeit als Alternativen zum Einsatz. Die vorliegende Erfindung wird in Verbindung mit HAP-Verfahren eingesetzt, so dass die nachfolgenden diesbezüglichen Erläuterungen allgemein und auch für die vorliegende Erfindung gelten. Aufgrund von deutlich geringeren Kosten - Haupt- und Nachverdichter sind gewissermaßen in einer Maschine integriert - und vergleichbarer Effizienz können Hochluftdruck-Verfahren eine vorteilhafte Alternative zu Hauptverdichter/Nachverdichter-Verfahren darstellen.

Hauptverdichter/Nachverdichter-Verfahren zeichnen sich dadurch aus, dass nur ein Teil der dem Rektifikationskolonnensystem insgesamt zugeführten Einsatzluftmenge auf einen Druck verdichtet wird, der wesentlich, d.h. um mindestens 3, 4, 5, 6, 7, 8, 9 oder 10 bar, oberhalb des Drucks liegt, auf dem die Hochdruckkolonne betrieben wird. Ein weiterer Teil der Einsatzluftmenge wird lediglich auf diesen Druck oder einen Druck, der sich um nicht mehr als 1 bis 2 bar hiervon unterscheidet, verdichtet, und auf diesem in die Hochdruckkolonne eingespeist. Ein Hauptverdichter/Nachverdichter-Verfahren ist beispielsweise bei Häring (s.o.) in Figur 2.3A gezeigt.

Bei einem Hochluftdruck-Verfahren wird hingegen die gesamte, dem Rektifikationskolonnensystem insgesamt zugeführte Einsatzluftmenge auf einen Druck verdichtet, der wesentlich, d.h. um mindestens 3, 4, 5, 6, 7, 8, 9 oder 10 bar, und beispielsweise bis zu 14, 16, 18 oder 20 bar, oberhalb des Drucks liegt, auf dem die Hochdruckkolonne betrieben wird. Hochluftdruck-Verfahren sind beispielsweise aus der EP 2 980 514 A1 und der EP 2 963 367 A1 bekannt.

Hochluftdruck-Verfahren kommen typischerweise mit der sogenannten Innenverdichtung (IV, Internal Compression, IC) zum Einsatz. Bei der Innenverdichtung wird wenigstens ein gasförmiges, druckbeaufschlagtes Luftprodukt, das mittels der Luftzerlegungsanlage bereitgestellt wird, dadurch gebildet, dass dem Rektifikationskolonnensystem ein tiefkaltes, flüssiges Luftprodukt entnommen, einer Druckerhöhung auf einen Produktdruck unterworfen, und auf dem Produktdruck durch Erwärmen in den gasförmigen oder überkritischen Zustand überführt wird. Beispielsweise können mittels Innenverdichtung gasförmiger, druckbeaufschlagter Sauerstoff (GOX IV, GOX IC) gasförmiger, druckbeaufschlagter Stickstoff (GAN IV, GAN IC) und/oder gasförmiges, druckbeaufschlagtes Argon (GAR IV, GAR IC) erzeugt werden. Die Innenverdichtung bietet eine Reihe von Vorteilen gegenüber einer alternativ ebenfalls möglichen externen Verdichtung und ist z.B. bei Häring (s.o.) in Abschnitt 2.2.5.2, "Internal Compression", erläutert. Anlagen zur Tieftemperaturzerlegung von Luft, bei der eine Innenverdichtung zum Einsatz kommt, sind auch in der US 2007/0209389 A1 und in der WO 2015/127648 A1 gezeigt.

D1 offenbart ein Verfahren und eine entsprechende Anlage mit den Merkmalen der Oberbegriffe der Ansprüche 1 beziehungsweise 14.

Die vorliegende Erfindung stellt sich die Aufgabe, ein kostengünstiges und effizientes Hochluftdruck-Verfahren bereitzustellen, wobei ein vorteilhafter Einsatz unter bestimmten, unten angegebenen Randbedingungen angestrebt wird.

### Offenbarung der Erfindung

Vor diesem Hintergrund schlägt die vorliegende Erfindung ein Verfahren zur Bereitstellung eines oder mehrerer sauerstoffreicher, gasförmiger Luftprodukte und eine entsprechende Anlage mit den jeweiligen Merkmalen der unabhängigen Patentansprüche vor. Ausgestaltungen der Erfindung sind Gegenstand der jeweiligen abhängigen Patentansprüche und der nachfolgenden Beschreibung.

Es werden zunächst weitere Grundlagen der Erfindung näher erläutert und zur Beschreibung der Erfindung verwendete Begriffe definiert.

Unter einer "Einsatzluftmenge" oder kurz "Einsatzluft" wird hier die gesamte, dem Rektifikationskolonnensystem einer Luftzerlegungsanlage zugeführte ("eingesetzte") Luft verstanden. Wie bereits zuvor erläutert, wird diese Einsatzluftmenge in einem Hauptverdichter/Nachverdichter-Verfahren nur zu einem Teil auf ein Druckniveau verdichtet, das deutlich oberhalb des (Betriebs-)Druckniveaus der Hochdruckkolonne liegt. Hingegen wird in einem Hochluftdruck-Verfahren, wie es Gegenstand der vorliegenden Erfindung ist, die gesamte Einsatzluftmenge auf ein derartig hohes Druckniveau verdichtet. Zur Bedeutung des Begriffs "deutlich" im Zusammenhang mit Hauptverdichter/Nachverdichter- und Hochluftdruck-Verfahren sei auf die obigen Erläuterungen verwiesen.

Unter einer "tiefkalten" Flüssigkeit wird hier ein flüssiges Medium verstanden, dessen Siedepunkt deutlich unterhalb der Umgebungstemperatur liegt, z.B. bei -50 °C oder weniger, insbesondere bei -100 °C oder weniger. Beispiele für tiefkalte Flüssigkeiten sind flüssige Luft, flüssiger Sauerstoff, flüssiger Stickstoff, flüssiges Argon oder Flüssigkeiten, die reich an den genannten Verbindungen sind.

Zu den in Luftzerlegungsanlagen eingesetzten Vorrichtungen bzw. Apparaten sei auf Fachliteratur wie Häring (s.o.), insbesondere Abschnitt 2.2.5.6, "Apparatus" verwiesen. Nachfolgend werden zur Verdeutlichung und klareren Abgrenzung einige Aspekte entsprechender Vorrichtungen näher erläutert.

In Luftzerlegungsanlagen kommen zur Verdichtung der Einsatzluftmenge mehrstufige Turboverdichter zum Einsatz, die hier als "Hauptluftverdichter" bezeichnet werden. Der mechanische Aufbau von Turboverdichtern ist dem Fachmann grundsätzlich bekannt. In einem Turboverdichter erfolgt die Verdichtung des zu verdichtenden Mediums mittels Turbinenschaufeln, die auf einem Turbinenrad oder direkt auf einer Welle angeordnet sind. Ein Turboverdichter bildet dabei eine bauliche Einheit, die jedoch bei einem mehrstufigen Turboverdichter mehrere Verdichterstufen aufweisen kann. Eine Verdichterstufe umfasst dabei in der Regel ein Turbinenrad oder eine entsprechende Anordnung von Turbinenschaufeln. Alle dieser Verdichterstufen können von einer gemeinsamen Welle angetrieben werden. Es kann jedoch auch vorgesehen sein, die Verdichterstufen gruppenweise mit unterschiedlichen Wellen anzutreiben, wobei die Wellen auch über Getriebe miteinander verbunden sein können.

Der Hauptluftverdichter zeichnet sich ferner dadurch aus, dass durch diesen die gesamte in das Destillationskolonnensystem eingespeiste und zur Herstellung von Luftprodukten verwendete Luftmenge, also die gesamte Einsatzluftmenge, verdichtet wird. Entsprechend kann auch ein "Nachverdichter" vorgesehen sein, in dem aber nur ein Teil der im Hauptluftverdichter verdichteten Einsatzluftmenge auf einen nochmals höheren Druck gebracht wird. Auch dieser kann Turboverdichter ausgebildet sein. Zur Verdichtung von Teilluftmengen sind typischerweise weitere Turboverdichter vorgesehen, die auch als Booster bezeichnet werden, im Vergleich zu dem Hauptluftverdichter oder dem Nachverdichter jedoch nur eine Verdichtung in relativ geringem Umfang vornehmen. Auch in einem Hochluftdruck-Verfahren kann ein Nachverdichter vorhanden sein, dieser verdichtet jedoch eine Teilmenge der Einsatzluftmenge dann ausgehend von einem höheren Druckniveau.

An mehreren Stellen in Luftzerlegungsanlagen kann ferner Luft entspannt werden, wozu unter anderem Entspannungsmaschinen in Form von Turboexpandern, hier auch als "Entspannungsturbinen" bezeichnet, zum Einsatz kommen können. Turboexpander können auch mit Turboverdichtern gekoppelt sein und diese antreiben. Werden ein oder mehrere Turboverdichter ohne extern zugeführte Energie, d.h. nur über einen oder mehrere Turboexpander, angetrieben, wird für eine derartige Anordnung auch der Begriff "Turbinenbooster" verwendet. In einem Turbinenbooster sind der Turboexpander (die Entspannungsturbine) und der Turboverdichter (der Booster) mechanisch gekoppelt, wobei die Kopplung drehzahlgleich (beispielsweise über eine gemeinsame Welle) oder drehzahlunterschiedlich (beispielsweise über ein zwischengeschaltetes Getriebe) erfolgen kann.

Unter einem "Kaltverdichter" bzw. "Kaltbooster" soll hier ein Verdichter bzw. Booster verstanden werden, dem Fluid auf einem Temperaturniveau unterhalb der Umgebungstemperatur, insbesondere bei weniger als 0 °C, -50 °C oder -100 °C und ggf. mehr als -150 °C oder -200 °C zugeführt wird.

Flüssige, gasförmige oder auch im überkritischen Zustand vorliegende Fluide können im hier verwendeten Sprachgebrauch reich oder arm an einer oder mehreren Komponenten sein, wobei "reich" für einen Gehalt von wenigstens 75%, 90%, 95%, 99%, 99,5%, 99,9% oder 99,99% und "arm" für einen Gehalt von höchstens 25%, 10%, 5%, 1%, 0,1% oder 0,01% auf Mol-, Gewichts- oder Volumenbasis stehen kann. Der Begriff "überwiegend" kann der soeben getroffenen Definition von "reich" entsprechen, bezeichnet jedoch insbesondere einen Gehalt von mehr als 90%. Ist hier beispielsweise von "Stickstoff" die Rede, kann es sich um ein Reingas, aber auch ein an Stickstoff reiches Gas handeln.

Nachfolgend werden zur Charakterisierung von Drücken und Temperaturen die Begriffe "Druckniveau" und "Temperaturniveau" verwendet, wodurch zum Ausdruck gebracht werden soll, dass Drücke und Temperaturen nicht in Form exakter Druck- bzw. Temperaturwerte verwendet werden müssen, um ein erfinderisches Konzept zu verwirklichen. Jedoch bewegen sich derartige Drücke und Temperaturen typischerweise in bestimmten Bereichen, die beispielsweise ± 1%, 5% oder 10% um einen Mittelwert liegen. Unterschiedliche Druckniveaus und Temperaturniveaus können dabei in disjunkten Bereichen liegen oder in Bereichen, die einander überlappen. Insbesondere schließen beispielsweise Druckniveaus unvermeidliche oder zu erwartende Druckverluste, beispielsweise aufgrund von Abkühlungseffekten, ein. Entsprechendes gilt für Temperaturniveaus. Bei hier in bar angegebenen Druckniveaus handelt es sich um Absolutdrücke.

### Vorteile der Erfindung

Bekannte Hochluftdruck-Verfahren werden häufig nach der sogenannten Flüssigleistung bzw. nach dem Verhältnis von innenverdichteten Produkten zu Flüssigprodukten klassifiziert und unterschieden. Die Flüssigleistung bezeichnet dabei die Menge an Luftprodukten, die flüssig aus der Anlage bzw. einem entsprechenden Verfahren ausgeführt werden, bei denen also keine Verdampfung oder Pseudoverdampfung erfolgt. Mittels derartiger Produkte können also keine Einsatzströme in die Anlage bzw. das Verfahren gekühlt werden. Daher ist dann, wenn weniger Luftprodukte flüssig aus der aus der Anlage bzw. einem entsprechenden Verfahren ausgeführt sondern diese verdampft bzw. pseudoverdampft werden, gewissermaßen Kälte im Überschuss vorhanden.

Bei einer geringen Flüssigleistung kann daher beispielsweise ein sogenannter Kaltbooster eingesetzt werden, um die Prozesseffizienz durch die Umwandlung solcher überschüssiger Kälte in höheren Luftdruck zu steigern: Der Wärmeeintrag durch den Kaltbooster vernichtet die im Überschuss vorhandene Kälte zum Teil; der Kaltbooster verdichtet aber im Gegenzug dazu einen Teil der Einsatzluft, so dass beispielsweise die Leistung des Hauptluftverdichters entsprechend reduziert werden kann. Die Ansaugtemperatur eines Kaltboosters liegt, wie oben bereits angesprochen, unterhalb der Umgebungstemperatur, so dass sich die Leistungsaufnahme bei einem zur Vereinfachung angenommenen idealen Gasverhalten reduziert.

Die Erfindung kommt dabei bei einem Hochluftdruck-Verfahren zum Einsatz, bei dem gasförmiger Sauerstoff ohne (nennenswerte) Flüssigproduktion hergestellt werden soll.

Die Besonderheit liegt dabei insbesondere in der Aufteilung des gasförmigen Sauerstoffs in zwei Fraktionen unterschiedlicher Drücke (beinahe drucklos und druckbeaufschlagt, beispielsweise bei ca. 31 bar) in einem Verhältnis von ca. 1 zu 2. Ein beispielhaftes Produktspektrum von Luftprodukten (allesamt gasförmig), für das sich die Erfindung eignen soll, ist in der nachfolgenden Tabelle 1 angegeben. Die Erfindung ist jedoch nicht auf dieses spezifische Beispiel oder auch nur die hier angegebenen Größenordnungen beschränkt.

**Tabelle 1**

| **Produkt** | **Menge (Nm³/h)** | **Druck (bar)** |
|---|---|---|
| Sauerstoff | 18.700 | 1,3 |
| Sauerstoff | 44.750 | 31 |
| Argon | 1.865 | 17 |
| Stickstoff | 75.000 | 1,3 |

Das erfindungsgemäß vorgeschlagene Verfahren soll sich ferner insbesondere für die Verwendung von Einsatzluft eignen, die auf einem Druckniveau von ca. 6 bar bereitgestellt wird (beispielsweise aus einem vorhandenen Versorgungsnetz am Standort, einer sogenannten "Luftschiene"). Aus diesem Grund umfasst eine Luftzerlegungsanlage, wie sie gemäß einer Ausgestaltung der Erfindung vorgeschlagen wird, bzw. ein entsprechendes Verfahren, eine wie in einem Hauptverdichter/Nachverdichter-Verfahren übliche Verschaltung, bei der aber dennoch die gesamte Einsatzluftmenge auf ein für ein Hochluftdruck-Verfahren übliches Druckniveau gebracht wird, und bei der ferner eine Einblaseturbine (Lachmann-Turbine) vorgesehen ist. Wie nachfolgend erläutert, kann jedoch im Rahmen der vorliegenden Erfindung anstelle einer Einblase- bzw. Lachmann-Turbine auch eine zweite Turbine verwendet werden, die nach Art einer Claude-Turbine Luft in die Hochdruckkolonne entspannt. Zu den Begriffen "Claude-Turbine" und "Lachmann-Turbine" wird auf Fachliteratur, beispielsweise F.G. Kerry, Industrial Gas Handbook: Gas Separation and Purification, CRC Press, 2006, insbesondere die Abschnitte 2.4, "Contemporary Liquefaction Cycles", 2.6, "Theoretical Analysis of the Claude Cycle" und 3.8.1, "The Lachmann Principle", verwiesen.

Insgesamt schlägt die vorliegende Erfindung vor diesem Hintergrund ein Verfahren zur Herstellung eines oder mehrerer sauerstoffreicher, gasförmiger Luftprodukte unter Verwendung einer Luftzerlegungsanlage vor, die ein Rektifikationskolonnensystem mit einer Hochdruckkolonne aufweist. Eine dem Rektifikationskolonnensystem insgesamt zugeführte Einsatzluftmenge wird dabei auf ein erstes Druckniveau verdichtet, das mindestens 3 bar (weitere Werte wurden bereits einleitend genannt und eignen sich auch für die vorliegende Erfindung) oberhalb eines Betriebsdruckniveaus liegt, auf dem die Hochdruckkolonne betrieben wird. Es werden ein erster Prozessstrom, der überwiegend oder ausschließlich druckbeaufschlagte unverflüssigte Luft umfasst, und ein zweiter Prozessstrom, der überwiegend oder ausschließlich druckbeaufschlagte verflüssigte Luft umfasst, gebildet, und der erste und der zweite Prozessstrom werden getrennt voneinander einer Entspannung auf das Betriebsdruckniveau der Hochdruckkolonne unterworfen und teilweise oder vollständig in die Hochdruckkolonne eingespeist. Es versteht sich in diesem Zusammenhang jeweils, dass nach der Entspannung zu dem ersten und dem zweiten Prozessstrom jeweils noch weitere Stoffströme zugespeist und zusammen mit diesen in die Hochdruckkolonne eingespeist werden können. Ferner versteht sich, dass jeweils nicht der gesamte erste bzw. zweite Prozessstrom nach der Entspannung in die Hochdruckkolonne eingespeist werden muss.

Der erste Prozessstrom, der überwiegend oder ausschließlich druckbeaufschlagte unverflüssigte Luft umfasst, wird dabei insbesondere in einer Entspannungsturbine entspannt, wie auch nachfolgend noch im Detail erläutert. Es handelt sich damit um einen sogenannten Turbinenstrom, wie er auch in bekannten Verfahren der Luftzerlegung gebildet wird. Die zur Entspannung eines entsprechenden Turbinenstroms verwendete Entspannungsturbine ist eine typische Claude-Turbine. Der zweite Prozessstrom, der im Rahmen der vorliegenden Erfindung gebildet wird und überwiegend oder ausschließlich druckbeaufschlagte verflüssigte Luft umfasst, entspricht einem bekannten Drosselstrom, wie er auch im Stand der Technik gebildet wird. Zur Entspannung des zweiten Prozessstroms, also des Drosselstroms, kann im Rahmen der vorliegenden Erfindung beispielsweise ein Entspannungsventil verwendet werden; es kann jedoch auch beispielsweise eine sogenannte Flüssigturbine bzw. ein sogenanner Dichtfluid-Expander (Dense Liquid Expander, DLE), wie er aus dem Stand der Technik bekannt ist, zum Einsatz kommen. Vorteile von Flüssigturbinen sind im Stand der Technik umfangreich beschrieben, beispielsweise bei Häring (s.o.), Abschnitt 2.2.5.6, "Apparatus", Seite 48 und 49.

Es versteht sich, dass der erste und der zweite Prozessstrom im Rahmen der vorliegenden Erfindung auf einem Druckniveau gebildet werden, das oberhalb des Betriebsdruckniveaus der Hochdruckkolonne liegt. Unter dem Betriebsdruckniveau der Hochdruckkolonne wird dabei im Rahmen der vorliegenden Erfindung insbesondere ein Druckniveau verstanden, wie es an einer Einspeisestelle des ersten bzw. zweiten Prozessstroms in die Hochdruckkolonne vorliegt, bzw. ein Druckbereich, der die Drücke an diesen Einspeisestellen umfasst. Es ist bekannt, dass Rektifikationskolonnen im Betrieb Druckgradienten aufweisen können. Daher bezeichnet, wie erwähnt, der Begriff des "Betriebsdruckniveaus" den Druck an der jeweiligen Einspeisestelle bzw. einen entsprechenden Druckbereich. Spezifische Werte, die auch für die vorliegende Erfindung gelten, wurden einleitend genannt.

Erfindungsgemäß ist vorgesehen, dass zur Bildung des ersten und des zweiten Prozessstroms ein Teil der Einsatzluftmenge verwendet wird, der auf dem ersten Druckniveau und einem ersten Temperaturniveau bereitgestellt und nacheinander einer Abkühlung auf ein zweites Temperaturniveau, einer Verdichtung auf ein zweites Druckniveau, einer Abkühlung auf ein drittes Temperaturniveau und, unter Erhalt einer Flüssigphase und einer Gasphase, einer Phasentrennung unterworfen wird. Das erste Temperaturniveau liegt im Rahmen der vorliegenden Erfindung insbesondere oberhalb von 0 °C, beispielsweise bei Umgebungstemperatur, typischerweise in einem Bereich von 10 bis 50° C. Das zweite Temperaturniveau liegt im Rahmen der vorliegenden Erfindung insbesondere bei -120 bis -150 °C; die Verdichtung auf das zweite Druckniveau erfolgt also ausgehend von einem entsprechend niedrigen Temperaturniveau. Ein für die Verdichtung auf das zweite Druckniveau verwendeter Verdichter bzw. Booster, welcher vorteilhafterweise mittels einer Entspannungsturbine angetrieben wird, die den ersten Prozessstrom auf das Betriebsdruckniveau der Hochdruckkolonne entspannt, ist daher ein sogenannter Kaltbooster, wie er einleitend bereits erläutert wurde.

Das erste Druckniveau (stromauf des Kaltboosters) liegt im Rahmen der vorliegenden Erfindung insbesondere bei 7 bis 13 bar, das zweite Druckniveau (stromab des Kaltboosters), auf das die zur Bildung des ersten und des zweiten Prozessstroms verwendete Luft nach der Abkühlung auf das zweite Temperaturniveau verdichtet wird, bei insbesondere 11 bis 17 bar. Das dritte Temperaturniveau, auf das die zur Bildung des ersten und des zweiten Prozessstroms verwendete Luft nach der Verdichtung auf das zweite Druckniveau abgekühlt wird (nachdem sie sich zuvor durch die Verdichtung erwärmt hat) liegt insbesondere bei -140 bis -170 °C.

Im Rahmen der vorliegenden Erfindung ist vorgesehen, dass der erste Prozessstrom unter Verwendung zumindest eines Teils der Gasphase aus der erwähnten Phasentrennung gebildet wird, und dass der zweite Prozessstrom unter Verwendung zumindest eines Teils der Flüssigphase gebildet wird, die in der Phasentrennung gebildet wird. Insbesondere kann der erste Prozessstrom die gesamte Gasphase und/oder der zweite Prozessstrom die gesamte Flüssigphase umfassen, die jeweils in der Phasentrennung gebildet werden.

Der erste Prozessstrom wird der Entspannung auf das Druckniveau der Hochdruckkolonne auf dem zweiten Druckniveau und dem dritten Temperaturniveau zugeführt, und das zweite Druckniveau und das dritte Temperaturniveau werden im Rahmen der vorliegenden Erfindung insbesondere derart gewählt, dass sich bei der Entspannung des ersten Prozessstroms auf das Betriebsdruckniveau der Hochdruckkolonne ein Flüssiganteil von 5% bis 15%, bezogen auf den gesamten ersten Prozessstrom, bildet. Beispielsweise beträgt der Flüssiganteil im Rahmen der vorliegenden Erfindung ca. 10%.

Mit anderen Worten wird die für die Entspannung des ersten Prozessstroms verwendete Entspannungsturbine im Rahmen der vorliegenden Erfindung mit einem definierten (Tau-) Zustand am Turbineneintritt betrieben, die zu einem entsprechenden Flüssiganteil am Austritt der Turbine führt. Durch derartige Maßnahmen kann das Verfahrenspotential optimal ausgeschöpft werden und es ergibt sich ein zuverlässiger Betrieb. Der erwähnte Flüssiganteil bezeichnet dabei insbesondere einen Anteil, der sich aus den jeweiligen Normvolumina der gebildeten Anteile berechnet.

Der erfindungsgemäße Betrieb der Entspannungsturbine zur Entspannung des ersten Prozessstroms ist dabei insbesondere im Zusammenhang mit einer verwendeten Einblaseturbine bzw. einer Entspannungsturbine, die einen weiteren Turbinenstrom entspannt, zu betrachten, wie nachfolgend erläutert.

Erfindungsgemäß wird dabei zur Bildung zumindest eines dritten Prozessstroms, der unter Verwendung einer Entspannungsturbine einer Entspannung unterworfen und in das Rektifikationskolonnensystem eingespeist wird, ein weiterer Teil der Einsatzluftmenge verwendet, der auf dem ersten Druckniveau und dem ersten Temperaturniveau bereitgestellt und ohne weitere Verdichtung einer Abkühlung unterworfen wird. Es können auch weitere Prozessströme bereitgestellt werden, die keiner weiteren Verdichtung unterworfen, aber anderweitig weiterverwendet, beispielsweise in das Rektifikationskolonnensystem eingespeist, werden. Diese werden teilweise weiter unten erläutert.

Würde man das erfindungsgemäß vorgeschlagene Verfahren konventionell, also mit üblicher Optimierung der Turbinen-Eintrittstemperaturen betrachten, so würde man feststellen, dass der Austrittszustand bei einer entsprechenden Einblaseturbine stark in die Vorverflüssigung geht, und der Eintrittszustand der zur Entspannung des ersten Prozessstroms verwendeten Turbine nur eine relativ geringe Überhitzung von ca. 2 bis 2,5 K gegenüber dem Taupunkt aufweist. Derartige Betriebszustände sind aus dem Blickwinkel der Betriebstechnik ungünstig, da zum einen zusätzliche Maßnahmen erforderlich wären, um die am Austritt der Einblaseturbine anfallende Flüssigkeit sicher mit in die Niederdruckkolonne zu befördern und zum anderen es zu einer Vorverflüssigung stromauf der zu Entspannung des ersten Prozessstroms verwendeten Entspannungsturbine kommen könnte. Bei einer derartigen Vorverflüssigung sind ggf. Schäden an den Eintrittsdüsen in eine entsprechende Entspannungsturbine sowie der Laufradoberfläche zu befürchten.

Daher wird im Rahmen der vorliegenden Erfindung in einer vorteilhaften Ausführung ferner vorgeschlagen, den Eintrittszustand eines entsprechenden dritten Prozessstroms in die Einblaseturbine, also eine Lachmann-Turbine, bzw. eine Turbine, die entsprechende Luft in die Hochdruckkolonne entspannt, also eine Claude-Turbine, höher zu setzen bzw. derart zu wählen, dass keine Flüssigkeit an deren Austritt anfällt. Der Eintrittszustand in die zur Entspannung des ersten Prozessstroms verwendete Turbine wird im Gegenzug dazu niedriger gesetzt, so dass die aus Bilanzsicht "fehlende" Flüssigkeit von der genannten Turbine praktisch bei der Entspannung des ersten Prozessstroms gebildet wird.

Ein wesentliches Merkmal der vorliegenden Erfindung besteht dabei darin, dass der Turbinenstrom, d.h. der erste Prozessstrom und der zweite Prozessstrom, also ein Drosselstrom, gemeinsam abgekühlt und vor dem Eintritt in die Turbine vorverflüssigt werden, wie zuvor erläutert. Die dabei anfallende Flüssigkeit wird in einem Abscheider abgeschieden und in Form des zweiten Prozessstroms insbesondere zurück in den Wärmetauscher zwecks Unterkühlung geleitet. Das Gas aus einem entsprechenden Abscheider wird in Form des ersten Prozessstroms direkt in die Turbine geführt, wie bereits zuvor mit anderen Worten beschrieben.

In sämtlichen Fällen kann im Rahmen der vorliegenden Erfindung neben dem zweiten Prozessstrom auch ein nochmals weiterer Prozessstrom in einem Hauptwärmetauscher der Luftzerlegungsanlage verflüssigt und teilweise oder vollständig in die Hochdruckkolonne entspannt werden, und zwar insbesondere gemeinsam mit dem zweiten Prozessstrom, wobei eine Entspannung separat zu dem zweiten Prozessstrom oder gemeinsam mit diesem erfolgen kann.

Wie bereits erläutert, wird im Rahmen der vorliegenden Erfindung vorteilhafterweise eine Einblaseturbine bzw. Lachmann-Turbine verwendet bzw. ein entsprechender Stoffstrom gebildet .

Es kann aber auch ein zweiter Turbinenstrom bereitgestellt bzw. Luft in einer Claude-Turbine entspannt werden. Mit anderen Worten umfasst die vorliegende Erfindung gemäß besonders bevorzugter Ausgestaltungen, dass der dritte Prozessstrom, der überwiegend oder ausschließlich druckbeaufschlagte unverflüssigte Luft umfasst, der (Turbinen-)Entspannung auf ein Betriebsdruckniveau einer Niederdruckkolonne der des Rektifikationskolonnensystems unterworfen und teilweise oder vollständig in die Niederdruckkolonne eingespeist wird, oder einer Entspannung auf das Betriebsdruckniveau der Hochdruckkolonne unterworfen und teilweise oder vollständig in die Hochdruckkolonne eingespeist wird. Der dritte Prozessstrom wird der Entspannung insbesondere auf einem Temperaturniveau zugeführt, das mehr als 10 K oberhalb des dritten Temperaturniveaus liegt und sich um weniger als 10 K von dem zweiten Temperaturniveau unterscheidet.

Wie bereits erwähnt, wird die Entspannung eines derartigen dritten Prozessstroms im Rahmen der vorliegenden Erfindung insbesondere derart durchgeführt, dass sich am Austritt einer für diese Entspannung verwendete Entspannungsturbine kein bzw. kein nennenswerter Flüssigkeitsanteil bildet. Dieser Flüssigkeitsanteil, der aus Bilanzgründen erforderlich ist, wird im Rahmen der vorliegenden Erfindung stattdessen, wie zuvor bereits erwähnt, in der für die Entspannung des ersten Prozessstroms verwendeten Entspannungsturbine gebildet.

Im Rahmen der vorliegenden Erfindung wird auch zur Bildung des dritten Prozessstroms Luft verwendet, die auf dem ersten Druckniveau und dem ersten Temperaturniveau bereitgestellt wird. Diese Luft wird sodann einer Abkühlung auf ein viertes Temperaturniveaus unterworfen. Das vierte Temperaturniveau kann insbesondere bei -120 bis -150 °C liegen. Es wird, in Kombination mit dem verwendeten Druck, also dem ersten Druckniveau, weil keine weitere Verdichtung erfolgt, derart gewählt, dass sich die erläuterten Austrittsbedingungen an einer zur Entspannung des dritten Prozessstroms verwendeten Turbine einstellen.

Im Rahmen der vorliegenden Erfindung wird die Gesamtluftmenge vorteilhafterweise unter Verwendung eines Luftverdichters und eines Boosters, der parallel zu dem Luftverdichter angeordnet ist, auf das erste Druckniveau gebracht. Auch die Luft, die zur Bildung des dritten Prozessstroms verwendet wird, ist Teil dieser Gesamtluftmenge. Der Booster wird dabei insbesondere mit einer bei der Entspannung des dritten Prozessstroms verwendeten Entspannungsmaschine gekoppelt und wird mittels dieser Entspannungsmaschine angetrieben. Der Antrieb des Boosters kann dabei ausschließlich oder zum Teil unter Verwendung dieser Entspannungsmaschine erfolgen, mit anderen Worten kann auch beispielsweise ein zusätzlicher motorischer Antrieb eingesetzt werden. Die Kopplung kann auch unter Zwischenschaltung einer Bremse erfolgen, so dass nicht die gesamte Antriebsleistung, die bei der Entspannung des dritten Prozessstroms frei wird, zum Antreiben des Boosters verwendet wird.

Es sei nochmals klargestellt, dass im Rahmen der vorliegenden Erfindung gemäß der soeben erläuterten Ausgestaltung ein erster Anteil der Gesamtluftmenge durch den Luftverdichter und nicht durch den Booster geführt wird, und dass ein zweiter Anteil der Gesamtluftmenge durch den Booster und nicht durch den Luftverdichter geführt wird. Unter Verwendung der Gesamtluftmenge werden der erste, der zweite und der dritte Prozessstrom gebildet; es kann jedoch insbesondere auch noch ein weiterer Prozessstrom in Form eines weiteren Drosselstroms gebildet werden, dessen Luft in einem Hauptwärmetauscher der Luftzerlegungsanlage abgekühlt, verflüssigt und in die Hochdruckkolonne eingespeist werden kann. Zu weiteren Details sei auf die eingangs erläuterte Fachliteratur verwiesen.

Vorteilhafterweise umfasst der zweite Anteil der Gesamtluftmenge 5% bis 25% der Gesamtluftmenge und der erste Anteil der Gesamtluftmenge umfasst insbesondere den Rest der Gesamtluftmenge. Auch diese Anteile sind jeweils auf Normvolumenströme bezogen. Der erste Anteil kann dabei im Rahmen der vorliegenden Erfindung im ausgewerteten Fall insbesondere 13% bis 17% der Gesamtluftmenge umfassen. Durch die Verdichtung dieses Anteils der Gesamtluftmenge in einem Booster kann im Rahmen der vorliegenden Erfindung eine Kostenreduzierung für den Luftverdichter erzielt werden. Der Luftverdichter kann auf diese Weise insbesondere einstufig ausgeführt werden. Er kann insbesondere mit Luft versorgt werden, welche aus einem Luftversorgungsnetz stammt, und welche in diesem Luftversorgungsnetz bereits auf ein bestimmtes Druckniveau verdichtet ist. Jedoch kann der Luftverdichter auch, beispielsweise als Verdichterstufe, weiteren Verdichterstufen nachgeschaltet sein.

Insbesondere sei betont, dass im Rahmen der vorliegenden Erfindung der Booster nicht zur Verdichtung einer bereits einer Aufreinigung unterzogenen Luftmenge verwendet wird. Vielmehr wird der Booster im Rahmen der vorliegenden Erfindung insbesondere stromauf eines entsprechenden Reinigungssystems eingesetzt. Mit anderen Worten wird gemäß einer besonders bevorzugten Ausgestaltung die Gesamtluftmenge unter Verwendung des Luftverdichters und des Boosters in wasserhaltigem Zustand verdichtet und danach, d.h. nach der Verdichtung, vorgekühlt und getrocknet. Wie bereits erwähnt, kann die Gesamtluftmenge dem Luftverdichter und dem Booster auf einem überatmosphäischen Druckniveau zugeführt werden. Die Gesamtluftmenge kann anlagenextern auf diesen überatmosphärischen Ausgangsdruckniveau bereitgestellt oder in der Luftzerlegungsanlage auf dieses Ausgangsdruckniveau verdichtet werden.

Wie mehrfach erläutert, kommt die vorliegende Erfindung in Luftzerlegungsverfahren zum Einsatz, im Rahmen derer keine oder nur ausgesprochen geringe Mengen an flüssigen Luftprodukten gebildet werden. Mit anderen Worten umfasst die vorliegende Erfindung, dass zu jedem Zeitpunkt eine maximal 2% der Gesamtluftmenge entsprechende Menge eines oder mehrerer Luftprodukte flüssig aus der Luftzerlegungsanlage ausgeleitet wird. Die Ausleitung kann ferner kontinuierlich oder nur zeitweise erfolgen. Die Maximalmenge kann insbesondere auch 1,5%, 1% oder 0,5% betragen.

Im Rahmen der vorliegenden Erfindung werden insbesondere zwei oder mehr als zwei sauerstoffreiche, gasförmige Luftprodukte bereitgestellt. Ein erstes dieser sauerstoffreichen, gasförmigen Luftprodukte kann dabei durch Innenverdichtung bereitgestellt werden, wie zuvor mehrfach erläutert. Hierzu wird typischerweise der Niederdruckkolonne sauerstoffreiche Flüssigkeit entnommen, unter Verwendung einer Innenverdichtungspumpe druckerhöht und unter dem Druck, auf den sie mittels der Innnenverdichtungspumpe druckerhöht wurde, in einem Hauptwärmetauscher der Luftzerlegungsanlage in den gasförmigen oder überkritischen Zustand überführt. Ein zweites dieser sauerstoffreichen, gasförmigen Luftprodukte wird im Rahmen der vorliegenden Erfindung insbesondere ohne Druckerhöhung gasförmig aus der Niederdruckkolonne entnommen.

Lediglich zur Klarstellung sei nochmals zusammengefasst erwähnt, dass die zur Bereitstellung des ersten und des zweiten Prozessstroms verwendete Luft der Abkühlung auf das zweite Temperaturniveau auf dem ersten Druckniveau und dem ersten Temperaturniveau, der Verdichtung auf das zweite Druckniveau auf dem zweiten Temperaturniveau und dem ersten Druckniveau, der Abkühlung auf das dritte Temperaturniveau auf dem zweiten Druckniveau und einem Temperaturniveau oberhalb des zweiten Temperaturniveaus, und der Phasentrennung auf dem zweiten Druckniveau und dem dritten Temperaturniveau zugeführt wird.

Die vorliegende Erfindung bezieht sich ferner auf eine Luftzerlegungsanlage zur Bereitstellung eines oder mehrerer sauerstoffreicher, gasförmiger Luftprodukte. Zu den Merkmalen der erfindungsgemäß vorgeschlagenen Luftzerlegungsanlage sei auf den entsprechenden unabhängigen Patentanspruch ausdrücklich verwiesen. Eine entsprechende Luftzerlegungsanlage profitiert von den zuvor bezüglich des erfindungsgemäßen Verfahrens und seiner bevorzugten Ausgestaltungen erläuterten Vorteilen, auf die daher ausdrücklich verwiesen wird. Insbesondere ist eine derartige Luftzerlegungsanlage dafür eingerichtet, ein Verfahren gemäß einer der zuvor erläuterten Ausgestaltungen durchzuführen, und weist hierzu eingerichtete Mittel auf.

Die Erfindung wird nachfolgend unter Bezugnahme auf die beigefügten Zeichnungen näher erläutert, welche bevorzugte Ausgestaltungen der vorliegenden Erfindung veranschaulichen.

Kurze Beschreibung der Zeichnungen
Figur 1 veranschaulicht eine Luftzerlegungsanlage gemäß einer besonders bevorzugten Ausführungsform der Erfindung.
Figur 2 veranschaulicht eine Luftzerlegungsanlage gemäß einer besonders bevorzugten Ausführungsform der Erfindung.
Figur 3 veranschaulicht eine Luftzerlegungsanlage gemäß einer besonders bevorzugten Ausführungsform der Erfindung.

In den Figuren sind einander baulich oder funktionell entsprechende Elemente mit identischen Bezugszeichen veranschaulicht und werden der Übersichtlichkeit halber nicht wiederholt erläutert.

### Ausführliche Beschreibung der Zeichnungen

In den Figuren 1 bis 3 sind jeweils mit 100, 200 und 300 bezeichnete Luftzerlegungsanlagen gemäß bevorzugter Ausführungsformen der Erfindung veranschaulicht. Die Luftzerlegungsanlagen 100, 200 und 300 weisen dabei eine Reihe identisch ausgebildeter Komponenten auf, können in der Praxis jedoch auch baulich voneinander abweichen. Nachfolgend wird zunächst die Luftzerlegungsanlage 100 gemäß Figur 1 erläutert; bezüglich der in den Figuren 2 und 3 veranschaulichten Luftzerlegungsanlagen 200 und 300 werden nachfolgend nur die unterscheidenden Merkmale thematisiert.

In der in Figur 1 veranschaulichten Luftzerlegungsanlage 100 wird Luft A, die bereits außerhalb der Anlage 100 druckbeaufschlagt wurde, in Form eines Einsatzluftstroms a bereitgestellt. Diese Luft kann beispielsweise aus einem Versorgungsnetz stammen und beispielsweise auf einem Druck von ca. 6 bar vorliegen. Abweichend zu der Darstellung gemäß Figur 1 kann die Luft A jedoch auch innerhalb der Luftzerlegungsanlage 100 auf Druck gebracht werden.

Die Einsatzluft A des Einsatzluftstroms a wird nach einer (in bestimmten Fällen erforderlichen) Vorkühlung in einem nicht gesondert bezeichneten Wärmetauscher in zwei Teilströme b und c aufgeteilt, wobei der Teilstrom b in einem Luftverdichter 101 und der Teilstrom c in einem Booster 102 verdichtet werden. Im hier verwendeten Sprachgebrauch wird ein Druckniveau stromauf des Luftverdichters 101 und des Boosters 102 als "Ausgangsdruckniveau", ein Druckniveau stromab des Luftverdichters 101 und des Boosters 102 hingegen als "erstes Druckniveau" bezeichnet. Der Luftverdichter 101 ist vorzugsweise einstufig ausgeführt. Wie zuvor erläutert, wird der überwiegende Anteil der Einsatzluft A in Form des Stoffstroms b in dem Luftverdichter 101, ein kleinerer Anteil jedoch parallel dazu in dem Booster 102 verdichtet.

Nach der Verdichtung werden die Teilströme b und c im dargestellten Beispiel zu einem Sammelstrom d vereinigt, welcher in grundsätzlich bekannter Weise in einer Vorkühleinrichtung 103 unter Verwendung von Kühlwasser (Vorlauf B, Rücklauf C) gekühlt wird. Der gekühlte Einsatzluftstrom wird weiterhin mit d bezeichnet und anschließend einer Reinigungseinrichtung 104, beispielsweise umfassend ein Paar im Wechselbetrieb betriebener Adsorberbehälter, zugeführt.

Der entsprechend von Wasser und Kohlendioxid befreite Stoffstrom, der hier jedoch weiterhin mit d bezeichnet wird, wird in mehrere Teilströme aufgeteilt. Ein Teilstrom e wird dabei (auf dem ersten Druckniveau und einem hier als "erstes Temperaturniveau" bezeichneten Temperaturniveau) einem Hauptwärmetauscher 105 der Luftzerlegungsanlage 100 zugeführt. Der Teilstrom e wird dem Hauptwärmetauscher 105 auf einem Temperaturniveau entnommen, das hier als "zweites Temperaturniveau" bezeichnet wird. Der Teilstrom e liegt dabei zunächst noch auf dem ersten Druckniveau vor. Der Teilstrom e wird auf dem ersten Druckniveau und dem zweiten Temperaturniveau einer Verdichtung in einem Kaltbooster 106 unterworfen. Er wird hierdurch auf ein höheres Druckniveau gebracht, das hier als "zweites Druckniveau" bezeichnet wird.

Die Temperatur des Teilstroms e erhöht sich durch die Verdichtung aufgrund der eingebrachten Verdichtungswärme, so dass der Teilstrom e dem Hauptwärmetauscher 105 auf einem Zwischentemperaturniveau oberhalb des zweiten Temperaturniveaus wieder zugeführt wird. Der Teilstrom e wird sodann in dem Hauptwärmetauscher 105 weiter abgekühlt, und zwar auf ein Temperaturniveau, das hier als "drittes Temperaturniveau" bezeichnet wird. Auf dem zweiten Druckniveau und dem durch die Abkühlung erhaltenen dritten Temperaturniveau wird der Teilstrom e sodann in einen Abscheider 107 eingespeist und einer Phasentrennung unterworfen.

Aus dem Abscheider 107 werden im hier dargestellten Beispiel eine Gasphase in Form eines Stoffstroms f und eine Flüssigphase in Form eines Stoffstroms g abgezogen. Der Stoffstrom f wird hier als "erster Prozessstrom" bezeichnet, der Stoffstrom g entsprechend als "zweiter Prozessstrom". Der erste Prozessstrom umfasst durch die zuvor erläuterte Behandlung unverflüssigte, druckbeaufschlagte Luft, der zweite Prozessstrom g druckbeaufschlagte und verflüssigte Luft.

Der erste Prozessstrom f wird in einer Entspannungsturbine 108 entspannt und in eine Hochdruckkolonne 111 der Luftzerlegungsanlage 100 eingespeist. Die Entspannungsturbine 108 wird dabei, wie mehrfach erläutert, derart betrieben, dass sich an ihrem Austritt ein Flüssiganteil in definiertem Umfang wie zuvor erläutert bildet. Die Entspannung in der Entspannungsturbine 108 erfolgt dabei auf ein Betriebsdruckniveau der Hochdruckkolonne 111 bzw. ein in der Hochdruckkolonne 111 an der Einspeisestelle vorliegendes Druckniveau.

Der zweite Prozessstrom g wird in dem in Figur 1 veranschaulichten Beispiel erneut dem Hauptwärmetauscher 105 zugeführt und diesem am kalten Ende entnommen. Der zweite Prozessstrom g wird mit einem Teilstrom h des Stoffstroms d, der vom warmen bis zum kalten Ende durch den Hauptwärmetauscher 105 geführt und hierdurch verflüssigt wurde, vereinigt, nachdem der zweite Prozessstrom g und der Teilstrom h jeweils in entsprechenden Entspannungseinrichtungen, beispielsweise Entspannungsventilen, die hier nicht gesondert bezeichnet sind, entspannt wurden. Die Entspannung erfolgt ebenfalls auf ein Druckniveau der Hochdruckkolonne 111 bzw. ein Druckniveau, das an einer Einspeisestelle in die Hochdruckkolonne 111 vorliegt. Ein aus dem zweiten Prozessstrom g und dem Teilstrom h gebildeter Stoffstrom ist als Sammelstrom mit dem Bezugszeichen i bezeichnet.

In der Luftzerlegungsanlage 100 gemäß Figur 1 wird ferner in eine Niederdruckkolonne 112 der Luftzerlegungsanlage 100 Luft eingeblasen, wozu eine grundsätzlich bekannte Lachmann-Turbine 109 zum Einsatz kommt. Die Lachmann-Turbine 109 ist eine Entspannungsturbine, die in der in Figur 1 veranschaulichten Ausgestaltung der Luftzerlegungsanlage 100 mit dem bereits zuvor erläuterten Booster 102 mechanisch gekoppelt ist. Die in der Entspannungsturbine 109 entspannte Luft, ist ein Teilstrom k des Stoffstroms d, der zuvor in dem Hauptwärmetauscher 105 auf ein Zwischentemperaturniveau abgekühlt wurde (hier als "viertes Temperaturniveau" bezeichnet). Die in der Entspannungsturbine 109 entspannte Luft des Teilstroms k wird (siehe Verknüpfung 2) in die Niederdruckkolonne 112 eingespeist, wie bereits erwähnt.

Die Luftzerlegungsanlage 100 weist im dargestellten Beispiel neben der Hochdruckkolonne 111 und der Niederdruckkolonne 112 in einem Rektifikationskolonnensystem, das insgesamt mit 110 bezeichnet ist, eine Rohargonkolonne 113 und Reinargonkolonne 114 auf. Der Betrieb des Rektifikationskolonnensystems 110 ist aus dem Stand der Technik bekannt.

Luftzerlegungsanlagen der gezeigten Art sind vielfach an anderer Stelle beschrieben, beispielsweise bei Häring (s.o.) zu Figur 2.3A. Für detaillierte Erläuterungen zu Aufbau und Funktionsweise sei daher auf entsprechende Fachliteratur verwiesen. Eine Luftzerlegungsanlage zum Einsatz der vorliegenden Erfindung kann auf unterschiedlichste Weise ausgebildet sein.

Im dargestellten Beispiel erfolgt die Bereitstellung zweier gasförmiger sauerstoffreicher Luftprodukte auf unterschiedlichen Druckniveaus. Zur Bereitstellung eines gasförmigen, sauerstoffreichen Luftprodukts auf knapp über atmosphärischem Druckniveau, d.h. dem Druckniveau, auf dem die Niederdruckkolonne 112 betrieben wird, wird der Niederdruckkolonne 112 oberhalb ihres Sumpfs gasförmiges Fluid in Form eines Stoffstroms I entnommen, welcher ohne weitere druckbeeinflussenden Maßnahmen in dem Hauptwärmetauscher 105 erwärmt und als entsprechendes Luftprodukt, das hier ergänzend mit D bezeichnet ist, bereitgestellt wird.

Zur Bereitstellung des druckbeaufschlagten, sauerstoffreichen, gasförmigen Luftprodukts wird Sumpfflüssigkeit der Niederdruckkolonne 112 in Form eines Stoffstroms m entnommen, welcher im dargestellten Beispiel zu einem Anteil auch als Flüssigsauerstoff, hier ergänzend mit K bezeichnet, in Form eines Stoffstroms n aus der Luftzerlegungsanlage 100 ausgeführt werden kann. Dies ist vorzugsweise im Rahmen der vorliegenden Erfindung nicht oder nur in geringem Umfang der Fall. Zur Bereitstellung des druckbeaufschlagten, sauerstoffreichen, gasförmigen Luftprodukts wird der verbleibende Rest hiervon unter Verwendung einer Innenverdichtungspumpe 115 auf ein höheres Druckniveau, hier als "Abgabedruckniveau" bezeichnet, gebracht, in dem Hauptwärmetauscher 105 in den gasförmigen oder, je nach Druckniveau, überkritischen Zustand überführt und in Form eines Stoffstroms o als entsprechendes Luftprodukt, das hier ergänzend mit E bezeichnet, ausgeführt.

In der in Figur 1 dargestellten Luftzerlegungsanlage 100 wird ferner druckbeaufschlagtes, gasförmiges, argonreiches Fluid als Luftprodukt F bereitgestellt. Hierzu wird der Reinargonkolonne 114 Flüssigkeit in Form eines Stoffstroms p entnommen und, vergleichbar wie der Stoffstrom o, in einer Innenverdichtungspumpe 116 auf ein höheres Druckniveau gebracht, in dem Hauptwärmetauscher 105 einem gasförmigen oder überkritischen Zustand überführt und in Form des entsprechenden Luftprodukts F bereitgestellt.

Wie insoweit aus dem Bereich der Luftzerlegung bekannt, können mittels der Luftzerlegungsanlage 100 auch Niederdruckstickstoff in Form eines Luftprodukts G, Stickstoff vom Kopf der Hochdruckkolonne 111 in Form eines Luftprodukts H und Unreinstickstoff vom Kopf der Niederdruckkolonne 112 in Form eines Luftprodukts I bereitgestellt werden. Weiterer Unreinstickstoff kann in Form eines Stoffstroms r der Niederdruckkolonne 112 entnommen und beispielsweise als Regeneriergas in der Reinigungseinrichtung 104 bzw. in der Vorkühleinrichtung 103 verwendet und anschließend an die Atmosphäre X abgeblasen werden. Durch Ausschleusen von Flüssigkeit kann theoretisch, aber bevorzugt nicht im Rahmen der vorliegenden Erfindung, ein Flüssigstickstoffprodukt L bereitgestellt werden.

Die Luftzerlegungsanlage 200 gemäß Figur 2 unterscheidet sich von Luftzerlegungsanlage 100 gemäß Figur 1 insbesondere dadurch, dass der zweite Prozessstrom g vor seiner Entspannung und der Einspeisung in die Niederdruckkolonne nicht in dem Hauptwärmetauscher 105 weiter abgekühlt wird.

In der Luftzerlegungsanlage 300, die in Figur 3 veranschaulicht wird, ist im Gegensatz zu der Luftzerlegungsanlage 100 gemäß Figur 1 eine Einspeisung des in der Entspannungsturbine 109 entspannten Teilstroms k nur auf das Druckniveau der Hochdruckkolonne 111 vorgesehen, der Teilstrom k wird daher nicht in die Niederdruckkolonne eingeblasen, sondern als weiterer Turbinenstrom der Hochdruckkolonne 111 zugeführt.

## Patentansprüche

1. Verfahren zur Herstellung eines oder mehrerer sauerstoffreicher, gasförmiger Luftprodukte unter Verwendung einer Luftzerlegungsanlage (100-300), die ein Rektifikationskolonnensystem (110) mit einer Hochdruckkolonne (111) aufweist, bei dem
- eine dem Rektifikationskolonnensystem (110) insgesamt zugeführte Einsatzluftmenge auf ein erstes Druckniveau verdichtet wird, das mindestens 3 bar oberhalb eines Betriebsdruckniveaus liegt, auf dem die Hochdruckkolonne (111) betrieben wird,
- in der Luftzerlegungsanlage (100-300) ein erster Prozessstrom, der überwiegend oder ausschließlich druckbeaufschlagte unverflüssigte Luft umfasst, und ein zweiter Prozessstrom, der überwiegend oder ausschließlich druckbeaufschlagte verflüssigte Luft umfasst, gebildet werden, und
- der erste und der zweite Prozessstrom getrennt voneinander einer Entspannung auf das Betriebsdruckniveau der Hochdruckkolonne (111) unterworfen und teilweise oder vollständig in die Hochdruckkolonne (111) eingespeist werden,
- zur Bildung des ersten und des zweiten Prozessstroms ein Teil der Einsatzluftmenge verwendet wird, der auf dem ersten Druckniveau und einem ersten Temperaturniveau bereitgestellt und nacheinander einer Abkühlung auf ein zweites Temperaturniveau von -120 °C bis -150 °C, einer Verdichtung auf ein zweites Druckniveau und einer Abkühlung auf ein drittes Temperaturniveau unterworfen wird,
- zur Bildung zumindest eines dritten Prozessstroms, der unter Verwendung einer Entspannungsturbine (109) einer Entspannung unterworfen und in das Rektifikationskolonnensystem (110) eingespeist wird, ein weiterer Teil der Einsatzluftmenge verwendet wird, der auf dem ersten Druckniveau und dem ersten Temperaturniveau bereitgestellt und ohne weitere Verdichtung einer Abkühlung unterworfen wird,
- die Abkühlung des ersten, des zweiten und zumindest des dritten Prozessstroms unter ausschließlicher Verwendung von weiteren Prozessströmen, die unter Einsatz des Rektifikationskolonnensystems (110) bereitgestellt werden, durchgeführt wird, und
- zu jedem Zeitpunkt eine maximal 2% der Gesamtluftmenge entsprechende Menge eines oder mehrerer Luftprodukte in flüssigem Zustand aus der Luftzerlegungsanlage (100-300) ausgeleitet wird,
**dadurch gekennzeichnet, dass**
- zur Bildung des ersten und des zweiten Prozessstroms der Teil der Einsatzluftmenge nach der Abkühlung auf ein drittes Temperaturniveau unter Erhalt einer Flüssigphase und einer Gasphase einer Phasentrennung unterworfen wird, wobei der erste Prozessstrom unter Verwendung zumindest eines Teils der Gasphase gebildet wird und der zweite Prozessstrom unter Verwendung zumindest eines Teils der Flüssigphase gebildet wird, und,
- der erste Prozessstrom der Entspannung auf dem zweiten Druckniveau und dem dritten Temperaturniveau zugeführt wird, wobei das zweite Druckniveau und das dritte Temperaturniveau derart gewählt werden, dass sich bei der Entspannung des ersten Prozessstroms auf das Betriebsdruckniveau der Hochdruckkolonne (111) ein Flüssiganteil von 5% bis 15%, bezogen auf den gesamten ersten Prozessstrom, bildet.

2. Verfahren nach Anspruch 1, bei dem der dritte Prozessstrom überwiegend oder ausschließlich unverflüssigte Luft umfasst, wobei der dritte Prozessstrom der Entspannung auf ein Betriebsdruckniveau einer Niederdruckkolonne (112) des Rektifikationskolonnensystems (110) unterworfen und teilweise oder vollständig in die Niederdruckkolonne (112) eingespeist wird, oder einer Entspannung auf das Betriebsdruckniveau der Hochdruckkolonne (111) der unterworfen und teilweise oder vollständig in die Hochdruckkolonne (111) eingespeist wird.

3. Verfahren nach Anspruch 2, wobei der dritte Prozessstrom der Entspannung auf einem Temperaturniveau zugeführt wird, das mehr als 10 K oberhalb des dritten Temperaturniveaus liegt und sich um weniger als 10 K von dem zweiten Temperaturniveau unterscheidet.

4. Verfahren nach Anspruch 2 oder 3, bei dem die zur Bildung des dritten Prozessstroms verwendete Luft einer Abkühlung auf ein viertes Temperaturniveau unterworfen wird.

5. Verfahren nach einem der Ansprüche 3 bis 4, bei dem die Gesamtluftmenge unter Verwendung eines Luftverdichters (101) und eines Boosters (102), der parallel zu dem Luftverdichter (101) angeordnet ist, auf das erste Druckniveau gebracht wird, wobei der Booster (102) mit einer bei der Entspannung des dritten Prozessstroms verwendeten Entspannungsturbine (109) gekoppelt ist und von dieser angetrieben wird.

6. Verfahren nach Anspruch 5, bei dem ein erster Anteil der Gesamtluftmenge durch den Luftverdichter (101) und nicht durch den Booster (102) geführt wird, und bei dem ein zweiter Anteil der Gesamtluftmenge durch den Booster (102) und nicht durch den Luftverdichter (101) geführt wird.

7. Verfahren nach Anspruch 6, bei dem der zweite Anteil der Gesamtluftmenge 5% bis 25% der Gesamtluftmenge und der erste Anteil der Gesamtluftmenge den Rest der Gesamtluftmenge umfasst.

8. Verfahren nach einem der Ansprüche 5 bis 7, bei dem die Gesamtluftmenge unter Verwendung des Luftverdichters (101) und des Boosters (102) in wasserhaltigem Zustand verdichtet und danach gemeinsam vorgekühlt und getrocknet wird.

9. Verfahren nach einem der Ansprüche 5 bis 8, bei dem als der Luftverdichter (101) ein einstufiger Luftverdichter verwendet wird.

10. Verfahren nach einem der Ansprüche 5 bis 9, bei dem die Gesamtluftmenge dem Luftverdichter (101) und dem Booster (102) auf einem überatmosphärischen Ausgangsdruckniveau zugeführt wird.

11. Verfahren nach Anspruch 10, bei dem die Gesamtluftmenge von anlagenextern auf dem überatmosphärischen Ausgangsdruckniveau bereitgestellt oder in der Luftzerlegungsanlage auf das Ausgangsdruckniveau verdichtet wird.

12. Verfahren nach einem der vorstehenden Ansprüche 2 bis 11, bei dem zwei oder mehr als zwei sauerstoffreiche, gasförmige Luftprodukte bereitgestellt werden, wobei ein erstes der sauerstoffreichen, gasförmigen Luftprodukte durch Innenverdichtung bereitgestellt wird, und wobei ein zweites der sauerstoffreichen, gasförmigen Luftprodukt ohne Druckerhöhung aus der Niederdruckkolonne (112) gasförmig entnommen wird.

13. Verfahren nach einem der vorstehenden Ansprüche, bei dem die zur Bereitstellung des ersten und des zweiten Prozessstroms verwendete Luft der Abkühlung auf das zweite Temperaturniveau auf dem ersten Druckniveau und dem ersten Temperaturniveau, der Verdichtung auf das zweite Druckniveau auf dem zweiten Temperaturniveau und dem ersten Druckniveau, der Abkühlung auf das dritte Temperaturniveau auf dem zweiten Druckniveau und einem Temperaturniveau oberhalb des zweiten Temperaturniveaus, und der Phasentrennung auf dem zweiten Druckniveau und dem dritten Temperaturniveau zugeführt wird.

14. Luftzerlegungsanlage (100-300), die ein Rektifikationskolonnensystem (110) mit einer Hochdruckkolonne (111) aufweist und zur Bereitstellung eines oder mehrerer sauerstoffreicher, gasförmiger Luftprodukte eingerichtet ist, wobei
- Mittel bereitgestellt sind, die einen Verdichter (101) umfassen und dafür eingerichtet sind, eine dem Rektifikationskolonnensystem (110) insgesamt zugeführte Einsatzluftmenge auf ein erstes Druckniveau zu verdichten, das mindestens 3 bar oberhalb eines Betriebsdruckniveaus liegt, auf dem die Hochdruckkolonne (111) betrieben wird,
- Mittel bereitgestellt sind, die dafür eingerichtet sind, einen ersten Prozessstrom, der überwiegend oder ausschließlich druckbeaufschlagte unverflüssigte Luft umfasst, und einen zweiten Prozessstrom, der überwiegend oder ausschließlich druckbeaufschlagte verflüssigte Luft umfasst, zu bilden, und
- Mittel bereitgestellt sind, die dafür eingerichtet sind, den ersten und den zweiten Prozessstrom getrennt voneinander einer Entspannung auf das Betriebsdruckniveau der Hochdruckkolonne (111) zu unterwerfen und teilweise oder vollständig in die Hochdruckkolonne (111) einzuspeisen,
- Mittel bereitgestellt sind, die dafür eingerichtet sind, zur Bildung des ersten und des zweiten Prozessstroms einen Teil der Einsatzluftmenge zu verwenden, der auf dem ersten Druckniveau und einem ersten Temperaturniveau bereitgestellt wird, und diese Luft nacheinander einer Abkühlung auf ein zweites Temperaturniveau von -120 °C bis -150 °C, einer Verdichtung auf ein zweites Druckniveau und einer Abkühlung auf ein drittes Temperaturniveau zu unterwerfen,
- Mittel bereitgestellt sind, die dafür eingerichtet sind, zur Bildung zumindest eines dritten Prozessstroms, zu dessen Entspannung eine Entspannungsturbine (109) vorgesehen ist, und der in das Rektifikationskolonnensystem (110) eingespeist wird, einen weiteren Teil der Einsatzluftmenge zu verwenden, der auf dem ersten Druckniveau und dem ersten Temperaturniveau bereitgestellt und ohne weitere Verdichtung einer Abkühlung unterworfen wird,
- Mittel bereitgestellt sind, die dafür eingerichtet sind, die Abkühlung des ersten, des zweiten und zumindest des dritten Prozessstroms unter ausschließlicher Verwendung von weiteren Prozessströmen, die unter Einsatz des Rektifikationskolonnensystems (110) bereitgestellt werden, durchzuführen,
- Mittel bereitgestellt sind, die dafür eingerichtet sind, zu jedem Zeitpunkt eine maximal 2% der Gesamtluftmenge entsprechende Menge eines oder mehrerer Luftprodukte in flüssigem Zustand aus der Luftzerlegungsanlage (100-300) auszuleiten,
**dadurch gekennzeichnet, dass**
- die bereitgestellten Mittel zur Bildung des ersten und des zweiten Prozessstroms dafür eingerichtet sind, den Teil der Einsatzluftmenge nach der Abkühlung auf das dritte Temperaturniveau unter Erhalt einer Flüssigphase und einer Gasphase einer Phasentrennung zu unterwerfen,
- Mittel bereitgestellt sind, die dafür eingerichtet sind, den ersten Prozessstrom unter Verwendung zumindest eines Teils der Gasphase und den zweiten Prozessstrom unter Verwendung zumindest eines Teils der Flüssigphase zu bilden, sowie den ersten Prozessstrom der Entspannung auf dem zweiten Druckniveau und dem dritten Temperaturniveau zuzuführen, und
- Mittel bereitgestellt sind, die dafür eingerichtet sind, das zweite Druckniveau und das dritte Temperaturniveau derart bereitzustellen, dass sich bei der Entspannung des ersten Prozessstroms auf das Betriebsdruckniveau der Hochdruckkolonne (111) ein Flüssiganteil von 5% bis 15% , bezogen auf den gesamten ersten Prozessstrom, bildet.

## Claims

1. A method for producing one or more oxygen-rich, gaseous air products using an air separation plant (100-300) that has a rectification column system (110) having a high-pressure column (111), wherein
- a total feed air quantity that is supplied to the rectification column system (110) is compressed to a first pressure level that is at least 3 bar above an operating pressure level at which the high-pressure column (111) is operated,
- in the air separation plant (100-300), a first process stream that predominantly or exclusively comprises pressurized non-liquefied air and a second process stream that predominantly or exclusively comprises pressurized liquefied air are formed, and
- the first and second process streams, separately from one another, are subjected to a decompression to the operating pressure level of the high-pressure column (111) and are partially or completely fed into the high-pressure column (111),
- to form the first and second process streams, a portion of the feed air quantity is used that is provided at the first pressure level and at a first temperature level and is successively subjected to cooling to a second temperature level of -120°C to -150°C, to compression to a second pressure level and to cooling to a third temperature level,
- to form at least a third process stream that is subjected to a decompression using a decompression turbine (109) and fed into the rectification column system (110), a further portion of the feed air quantity is used that is provided at the first pressure level and at the first temperature level and is subjected to cooling without further compression,
- the cooling of the first, the second and at least the third process streams is carried out exclusively using further process streams that are provided using the rectification column system (110), and
- at any given time, a quantity of one or more air products in liquid state corresponding to a maximum of 2% of the total air quantity is discharged from the air separation plant (100-300),
**characterized in that**
- to form the first and second process streams, the portion of the feed air quantity, after being cooled to a third temperature level, is subjected to phase separation while maintaining a liquid phase and a gas phase, wherein the first process stream is formed using at least a portion of the gas phase and the second process stream is formed using at least a portion of the liquid phase, and
- the first process stream is fed to a decompression at the second pressure level and at the third temperature level, wherein the second pressure level and the third temperature level are selected such that, when the first process stream is decompressed to the operating pressure level of the high-pressure column (111), a liquid fraction of 5% to 15% is formed, based on the total first process stream.

2. The method according to claim 1, wherein the third process stream predominantly or exclusively comprises non-liquefied air, wherein the third process stream is subjected to a decompression to an operating pressure level of a low-pressure column (112) of the rectification column system (110) and is partially or completely fed into the low-pressure column (112), or is subjected to a decompression to the operating pressure level of the high-pressure column (111) and is partially or completely fed into the high-pressure column (111).

3. The method according to claim 2, wherein the third process stream is fed to a decompression at a temperature level that is more than 10 K above the third temperature level and differs from the second temperature level by less than 10 K.

4. The method according to claim 2 or 3, wherein the air used to form the third process stream is subjected to cooling to a fourth temperature level.

5. The method according to either of claims 3 to 4, wherein the total air quantity is brought to the first pressure level using an air compressor (101) and a booster (102) that is arranged parallel to the air compressor (101), wherein the booster (102) is coupled to and driven by a decompression turbine (109) that is used in the decompression of the third process stream.

6. The method according to claim 5, wherein a first portion of the total air quantity is passed through the air compressor (101) and not through the booster (102), and wherein a second portion of the total air quantity is passed through the booster (102) and not through the air compressor (101).

7. The method according to claim 6, wherein the second portion of the total air quantity comprises 5% to 25% of the total air quantity, and the first portion of the total air quantity comprises the remainder of the total air quantity.

8. The method according to any of claims 5 to 7, wherein the total air quantity is compressed in a water-containing state using the air compressor (101) and the booster (102) and thereafter is jointly pre-cooled and dried.

9. The method according to any of claims 5 to 8, wherein the air compressor (101) is a single-stage air compressor.

10. The method according to any of claims 5 to 9, wherein the total air quantity is supplied to the air compressor (101) and the booster (102) at a superatmospheric output pressure level.

11. The method according to claim 10, wherein the total air quantity is provided from outside the plant at the superatmospheric output pressure level or is compressed to the output pressure level in the air separation plant.

12. The method according to any of the preceding claims 2 to 11, wherein two or more than two oxygen-rich, gaseous air products are provided, wherein a first of the oxygen-rich, gaseous air products is provided by internal compression, and wherein a second of the oxygen-rich, gaseous air products is taken in gaseous form from the low-pressure column (112) without pressure increase.

13. The method according to one of the preceding claims, wherein the air used to provide the first and second process streams is subjected to cooling to the second temperature level at the first pressure level and the first temperature level, to compression to the second pressure level at the second temperature level and the first pressure level, to cooling to the third temperature level at the second pressure level and a temperature level above the second temperature level, and to phase separation at the second pressure level and the third temperature level.

14. An air separation plant (100-300) that has a rectification column system (110) having a high-pressure column (111) and is configured to provide one or more oxygen-rich, gaseous air products, wherein
- means are provided that comprise a compressor (101) and are configured to compress a total feed air quantity that is supplied to the rectification column system (110) to a first pressure level that is at least 3 bar above an operating pressure level at which the high-pressure column (111) is operated,
- means are provided that are configured to form a first process stream that predominantly or exclusively comprises pressurized non-liquefied air and a second process stream that predominantly or exclusively comprises pressurized liquefied air, and
- means are provided that are configured to subject the first and second process streams, separately from one another, to a decompression to the operating pressure level of the high-pressure column (111) and to partially or completely feed them into the high-pressure column (111),
- means are provided that are configured to use a portion of the feed air quantity that is provided at the first pressure level and at a first temperature level for the formation of the first and second process streams, and to subject this air successively to cooling to a second temperature level of -120°C to -150°C, to compression to a second pressure level and to cooling to a third temperature level,
- means are provided that are configured to use a further portion of the feed air quantity that is provided at the first pressure level and at the first temperature level and is subjected to cooling without further compression for the formation of at least a third process stream, for the decompression of which a decompression turbine (109) is provided, and which is fed into the rectification column system (110),
- means are provided that are configured to carry out the cooling of the first, the second and at least the third process streams exclusively using further process streams that are provided using the rectification column system (110),
- means are provided that are configured to discharge from the air separation plant (100-300), at any given time, a quantity of one or more air products in liquid state corresponding to a maximum of 2% of the total air quantity,
**characterized in that**
- the means provided for the formation of the first and second process streams are configured to subject the portion of the feed air quantity, after cooling to the third temperature level, to phase separation while maintaining a liquid phase and a gas phase,
- means are provided that are configured to form the first process stream using at least a portion of the gas phase and the second process stream using at least a portion of the liquid phase, and to feed the first process stream to a decompression at the second pressure level and at the third temperature level, and
- means are provided that are configured to provide the second pressure level and the third temperature level in such a way that, when the first process stream is decompressed to the operating pressure level of the high-pressure column (111), a liquid fraction of 5% to 15% in relation to the total first process stream is formed.

## Revendications

1. Procédé pour la production d'un ou de plusieurs produits à base d'air gazeux et riches en oxygène en utilisant une installation de séparation d'air (100-300) qui présente un système de colonnes de rectification (110) comportant une colonne haute pression (111), dans lequel
- une quantité d'air d'alimentation amenée dans son ensemble au système de colonnes de rectification (110) est comprimée à un premier niveau de pression qui est au moins 3 bar au-dessus d'un niveau de pression de fonctionnement auquel la colonne haute pression (111) fonctionne,
- un premier flux de processus qui comprend principalement ou exclusivement de l'air non liquéfié sous pression, et un deuxième flux de processus qui comprend principalement ou exclusivement de l'air liquéfié sous pression, sont formés dans l'installation de séparation d'air (100-300), et
- le premier et le deuxième flux de processus sont soumis séparément l'un de l'autre à une détente au niveau de pression de fonctionnement de la colonne haute pression (111) et sont alimentés partiellement ou totalement dans la colonne haute pression (111),
- pour la formation du premier et du deuxième flux de processus, une partie de la quantité d'air d'alimentation est utilisée, laquelle est fournie au premier niveau de pression et à un premier niveau de température et est soumise successivement à un refroidissement à un deuxième niveau de température allant de -120 °C à -150 °C, à une compression à un deuxième niveau de pression et à un refroidissement à un troisième niveau de température,
- pour la formation d'au moins un troisième flux de processus qui est soumis à une détente en utilisant une turbine de détente (109) et qui est alimenté dans le système de colonnes de rectification (110), une autre partie de la quantité d'air d'alimentation est utilisée, laquelle est fournie au premier niveau de pression et au premier niveau de température et est soumise à un refroidissement sans compression supplémentaire,
- le refroidissement du premier, du deuxième et au moins du troisième flux de processus est effectué en utilisant exclusivement d'autres flux de processus qui sont fournis en utilisant le système de colonnes de rectification (110), et
- à tout moment, une quantité d'un ou de plusieurs produits à base d'air à l'état liquide correspondant au maximum à 2 % de la quantité d'air totale est évacuée de l'installation de séparation d'air (100-300),
**caractérisé en ce que**
- pour la formation du premier et du deuxième flux de processus, la partie de la quantité d'air d'alimentation est soumise à une séparation de phases après le refroidissement à un troisième niveau de température pour obtenir une phase liquide et une phase gazeuse, dans lequel le premier flux de processus est formé en utilisant au moins une partie de la phase gazeuse et le deuxième flux de processus est formé en utilisant au moins une partie de la phase liquide, et,
- le premier flux de processus est amené à la détente au deuxième niveau de pression et au troisième niveau de température, dans lequel le deuxième niveau de pression et le troisième niveau de température sont choisis de telle sorte que, lors de la détente du premier flux de processus au niveau de pression de fonctionnement de la colonne haute pression (111), il se forme une fraction liquide de 5 % à 15 % par rapport au premier flux de processus dans son ensemble.

2. Procédé selon la revendication 1, dans lequel le troisième flux de processus comprend principalement ou exclusivement de l'air non liquéfié, dans lequel le troisième flux de processus est soumis à une détente à un niveau de pression de fonctionnement d'une colonne basse pression (112) du système de colonnes de rectification (110) et est alimenté partiellement ou totalement dans la colonne basse pression (112), ou est soumis à une détente au niveau de pression de fonctionnement de la colonne haute pression (111) et est alimenté partiellement ou totalement dans la colonne haute pression (111).

3. Procédé selon la revendication 2, dans lequel le troisième flux de processus est amené à la détente à un niveau de température qui est supérieur de plus de 10 K au troisième niveau de température et qui diffère de moins de 10 K du deuxième niveau de température.

4. Procédé selon la revendication 2 ou 3, dans lequel l'air utilisé pour former le troisième flux de processus est soumis à un refroidissement à un quatrième niveau de température.

5. Procédé selon l'une des revendications 3 à 4, dans lequel la quantité totale d'air est amenée au premier niveau de pression en utilisant un compresseur d'air (101) et un précompresseur (102) disposé en parallèle avec le compresseur d'air (101), dans lequel le précompresseur (102) est accouplé à une turbine de détente (109) utilisée lors de la détente du troisième flux de processus et est entraîné par celle-ci.

6. Procédé selon la revendication 5, dans lequel une première partie de la quantité totale d'air passe par le compresseur d'air (101) et non par le précompresseur (102), et dans lequel une seconde partie de la quantité totale d'air passe par le précompresseur (102) et non par le compresseur d'air (101).

7. Procédé selon la revendication 6, dans lequel la seconde partie de la quantité totale d'air comprend 5 % à 25 % de la quantité totale d'air et la première partie de la quantité totale d'air comprend le reste de la quantité totale d'air.

8. Procédé selon l'une des revendications 5 à 7, dans lequel la quantité totale d'air est comprimée à l'état hydraté en utilisant le compresseur d'air (101) et le précompresseur (102), puis est prérefroidie et séchée conjointement.

9. Procédé selon l'une des revendications 5 à 8, dans lequel un compresseur d'air à un étage est utilisé comme compresseur d'air (101).

10. Procédé selon l'une des revendications 5 à 9, dans lequel la quantité totale d'air est fournie au compresseur d'air (101) et au précompresseur (102) à un niveau de pression de sortie supérieur à la pression atmosphérique.

11. Procédé selon la revendication 10, dans lequel la quantité totale d'air est fournie depuis l'extérieur de l'installation au niveau de pression initial supérieur à la pression atmosphérique ou est comprimée dans l'installation de séparation d'air au niveau de pression initial.

12. Procédé selon l'une des revendications 2 à 11 précédentes, dans lequel deux ou plus de deux produits à base d'air gazeux et riches en oxygène sont fournis, dans lequel un premier parmi les produits à base d'air gazeux et riches en oxygène est fourni par compression interne, et dans lequel un second parmi les produits à base d'air gazeux et riches en oxygène est prélevé de la colonne basse pression (112) sous forme gazeuse sans augmentation de pression.

13. Procédé selon l'une des revendications précédentes, dans lequel l'air utilisé pour fournir le premier et le deuxième flux de processus est amené au refroidissement au deuxième niveau de température au premier niveau de pression et au premier niveau de température, est amené à la compression au deuxième niveau de pression au deuxième niveau de température et au premier niveau de pression, est amené au refroidissement au troisième niveau de température au deuxième niveau de pression et à un niveau de température supérieur au deuxième niveau de température, et est amené à la séparation de phases au deuxième niveau de pression et au troisième niveau de température.

14. Installation de séparation d'air (100-300), laquelle présente un système de colonnes de rectification (110) comportant une colonne haute pression (111) et est conçue pour fournir un ou plusieurs produits à base d'air gazeux et riches en oxygène, dans laquelle
- des moyens sont fournis, lesquels comprennent un compresseur (101) et sont conçus pour comprimer une quantité d'air d'alimentation amenée dans son ensemble au système de colonnes de rectification (110) à un premier niveau de pression qui est au moins 3 bar au-dessus d'un niveau de pression de fonctionnement auquel la colonne haute pression (111) fonctionne,
- des moyens sont fournis, lesquels sont conçus pour former un premier flux de processus comprenant principalement ou exclusivement de l'air non liquéfié sous pression et un deuxième flux de processus comprenant principalement ou exclusivement de l'air liquéfié sous pression, et
- des moyens sont fournis, lesquels sont conçus pour soumettre le premier et le deuxième flux de processus séparément l'un de l'autre à une détente au niveau de pression de fonctionnement de la colonne haute pression (111) et pour les alimenter partiellement ou totalement dans la colonne haute pression (111),
- des moyens sont fournis, lesquels sont conçus pour utiliser, pour la formation du premier et du deuxième flux de processus, une partie de la quantité d'air d'alimentation qui est fournie au premier niveau de pression et à un premier niveau de température, et pour soumettre ledit air successivement à un refroidissement à un deuxième niveau de température allant de -120 °C à -150 °C, à une compression à un deuxième niveau de pression et à un refroidissement à un troisième niveau de température,
- des moyens sont fournis, lesquels sont conçus pour utiliser, pour la formation d'au moins un troisième flux de processus, pour la détente duquel une turbine de détente (109) est prévue, et lequel est alimenté dans le système de colonnes de rectification (110), une autre partie de la quantité d'air d'alimentation qui est fournie au premier niveau de pression et au premier niveau de température et qui est soumise à un refroidissement sans compression supplémentaire,
- des moyens sont fournis, lesquels sont conçus pour effectuer le refroidissement du premier, du deuxième et au moins du troisième flux de processus en utilisant exclusivement d'autres flux de processus qui sont fournis en utilisant le système de colonnes de rectification (110),
- des moyens sont fournis, lesquels sont conçus pour évacuer à tout moment de l'installation de séparation d'air (100-300) une quantité d'un ou de plusieurs produits à base d'air à l'état liquide correspondant au maximum à 2 % de la quantité totale d'air,
**caractérisé en ce que**
- les moyens fournis pour la formation du premier et du deuxième flux de processus sont conçus pour soumettre la partie de la quantité d'air d'alimentation à une séparation de phases après le refroidissement au troisième niveau de température pour obtenir une phase liquide et une phase gazeuse,
- des moyens sont fournis, lesquels sont conçus pour former le premier flux de processus en utilisant au moins une partie de la phase gazeuse et le deuxième flux de processus en utilisant au moins une partie de la phase liquide, et pour amener le premier flux de processus à la détente au deuxième niveau de pression et au troisième niveau de température, et
- des moyens sont fournis, lesquels sont conçus pour fournir le deuxième niveau de pression et le troisième niveau de température de telle sorte que, lors de la détente du premier flux de processus au niveau de pression de fonctionnement de la colonne haute pression (111), il se forme une fraction liquide de 5 % à 15 % par rapport au premier flux de processus dans son ensemble.
